# EUROPÄISCHE PATENTSCHRIFT

(11) **EP 3 100 322 B1**
(45) Veröffentlichungstag und Bekanntmachung des Hinweises auf die Patenterteilung: **03.08.2022**
(21) Anmeldenummer: 15707286.9
(22) Anmeldetag: 27.01.2015
(51) Int. Cl.: H01R 13/03, H01R 43/16

(54) **VERFAHREN ZUR HERSTELLUNG EINES ELEKTRISCHEN STECKVERBINDERS**
METHOD FOR PRODUCING AN ELECTRICAL CONNECTOR AND ELECTRICAL CONNECTOR
PROCÉDÉ DE FABRICATION D'UN CONNECTEUR ÉLECTRIQUE ET CONNECTEUR ÉLECTRIQUE

(30) Priorität: 28.01.2014 DE 102014000910; 11.04.2014 DE 102014005339
(43) Veröffentlichungstag der Anmeldung: 07.12.2016
(73) Patentinhaber: Thörner, Wolfgang B., 45219 Essen (DE)
(72) Erfinder: Thörner, Wolfgang B., 45219 Essen (DE)
(74) Vertreter: Isfort, Olaf
(86) Internationale Anmeldenummer: PCT/EP2015/051578
(87) Internationale Veröffentlichungsnummer: WO 2015/113959

(56) Entgegenhaltungen:
- US-A- 2 022 314
- US-A- 5 264 788
- US-A1- 2006 162 287
- US-A1- 2013 260 048
- US-B2- 6 615 483

## Beschreibung

Die Erfindung betrifft ein Verfahren zur Herstellung eines elektrischen Steckverbinders mit einem Kontaktelement. Außerdem betrifft die Erfindung einen elektrischen Steckverbinder mit einem Kontaktelement.

Um den Anforderungen hinsichtlich elektrischer und mechanischer Funktion von Kontaktelementen in elektrischen Steckverbindern gerecht zu werden, werden überwiegend Kontaktelemente verwendet, die sehr viel leitende Masse aufweisen, so dass Wirbelströme häufig die Folge sind. Aus dem Stand der Technik sind verschiedene Verfahren zur Herstellung von Kontaktelementen von elektrischen Steckverbindern bekannt. Bei den bekannten Steckverbindern wird das Kontaktelement gewöhnlich als Drehteil aus einem Material hergestellt, das einerseits für die spanende Bearbeitung geeignet und anderseits elektrisch leitfähig ist. Nachteilig hierbei ist, dass ein für die spanende Bearbeitung geeignetes Material meist eine niedrigere Leitfähigkeit aufweist als beispielsweise das leitende Material des anzuschließenden Leiters (z.B. Kupfer). Das erfordert größere Leitungs- und Kontaktquerschnitte, um die qualitätsmindernde Dämpfung von Leistungsimpulsen zu unterbinden. Ferner tritt bei derart ausgebildeten Kontaktelementen ein ausgeprägter Skin-Effekt auf. Durch den Skin-Effekt ist die Stromdichte im Inneren eines Leiters niedriger als in äußeren Bereichen. Der Skin-Effekt erhöht mit zunehmender Frequenz der übertragenen Signale den Widerstandsbelag der elektrischen Leitung.

Ebenfalls nachteilig für die Qualität der Signalübertragung können Wirbelströme sein, die in den Kontaktelementen von Steckverbindern durch die übertragenen Signale induziert werden, da die Wirbelströme mit den Signalströmen interferieren. Um Wirbelströme möglichst gering zu halten, ist es bekannt Materialien mit hoher Leitfähigkeit, wie Kupfer und Silber, zu verwenden. Aufgrund der guten Leitfähigkeit dieser Materialien kann das Materialvolumen der Kontaktelemente erheblich reduziert werden. Wirbelströme treten entsprechend vermindert auf. Kontaktelemente aus Silber werden meist in Steckverbindern mit einem Verbundaufbau aus Metall und Kunststoff eingesetzt, wobei die Kontaktelemente als Stanz-/Biegeteile hergestellt werden, die in das Kunststoffmaterial eines Grundkörpers des Steckverbinders (z.B. durch Umgießen in einem Spritzgießverfahren) eingebettet werden. Vorteilhaft ist dabei auch, dass Kopplungs- und Leitungskapazitäten aufgrund der stark reduzierten Masse des elektrisch leitenden Materials vermindert werden können (siehe z.B. DE 10 2008 007 866 A1).

Die US 5 264 788 A beschreibt eine Hochfrequenzsondenvorrichtung mit einer ersten Sonde mit einem ersten elektrischen Leiter, einer zweiten Sonde mit einem zweiten elektrischen Leiter und einem flexibel leitenden Band zum elektrischen Verbinden des ersten elektrischen Leiters mit dem zweiten elektrischen Leiter.

Die US 2013 / 260048 A1 offenbart ein Verfahren zum Herstellen einer elektrisch leitenden Widerstandsschicht, bei dem ein elektrisch leitendes Material auf einen nicht leitenden Untergrund aufgebracht wird, wobei das elektrisch leitende Material zunächst noch keine bestimmte Form aufweist und zu einem späteren Zeitpunkt die Materialschicht bereichsweise entfernt wird.

Die US 6 615 483 B2 beschreibt ein Verfahren zur Beschichtung eines Endbereichs eines mehrpoligen Elektrodenkopfes zur Stimulation des Herzens.

Die US 2006 / 162287 A1 offenbart eine anisotrope elektrisch leitfähige Platte aufweisend einen plattenförmig ausgebildeten, elektrisch leitfähigen Elastomer, einen nichtleitfähigen Bereich, der von dem Elastomer umgeben ist und einen elektrisch leitenden Bereich, der von dem nichtleitenden Bereich wiederum umgeben ist.

Die US 2 022 314 A beschreibt einen elektrischen Widerstand mit einem Rohr aus einem feuerfesten Material, wobei dieses auf seiner Mantelfläche mit einer leitfähigen Beschichtung und an seinen Enden mit einem hochgradig leitfähigen Material versehen ist.

DE 10 2008 007866 A1 offenbart (die Verweise in Klammern beziehen sich auf dieses Dokument) ein Verfahren zur Herstellung eines elektrischen Steckverbinders (1), mit den folgenden Schritten:
- Herstellung eines Kontaktelementes (3); und
- Umgießen des Kontaktelementes (3) zur zumindest teilweisen Einbettung des Kontaktelementes (3) in einem Grundkörper (2) des Steckverbinders (1) aus elektrisch isolierendem Material.

Des Weiteren offenbart dieses Dokument ein elektrischer Steckverbinder (1) mit einem Kontaktelement (3),
wobei das Kontaktelement (3) zumindest teilweise in einen Grundkörper (2) des elektrischer Steckverbinders (1) aus elektrisch isolierendem Material eingebettet oder an diesen angeformt ist.

Es ist Aufgabe der Erfindung, einen elektrischen Steckverbinder mit einem verbesserten Kontaktelement bereit zu stellen. Der elektrische Steckverbinder soll kostengünstig und einfach hergestellt werden können. Außerdem soll zumindest der frequenzabhängige Skin-Effekt so weit wie möglich eliminiert werden und die Entstehung von Wirbelstrom vermieden werden.

Gelöst wird diese Aufgabe durch ein Verfahren mit den Merkmalen des Anspruchs 1 sowie durch einen elektrischen Steckverbinder mit den Merkmalen des Anspruchs 8. Vorteilhafte Ausgestaltungen sind Gegenstand der abhängigen Ansprüche. Es ist darauf hinzuweisen, dass die in den Ansprüchen einzeln aufgeführten Merkmale beliebig miteinander kombiniert werden können und somit weitere Ausgestaltungen der Erfindung aufzeigen.

Das erfindungsgemäße Verfahren zur Herstellung eines elektrischen Steckverbinders ist nach unabhängigem Anspruch 1 definiert.

Durch das erfindungsgemäße Verfahren können Kontaktelemente hergestellt werden, die gegenüber dem Stand der Technik eine stark reduzierte Masse des elektrisch leitenden Materials aufweisen. Hierdurch weisen sie ein hervorragendes Wirbelstromverhalten auf, wodurch die Qualität der Signalübertragung verbessert werden kann. Da die elektrisch leitende Beschichtung nur einen sehr kleinen Querschnitt aufweist, kann zudem der frequenzabhängige (nicht-lineare) Skin-Effekt fast vollständig ausgeschlossen werden.

Der Erfindung liegt das Konzept zu Grunde, einen kristallinen Leiter zu verwenden. Bevorzugt ist die Beschichtung als zweidimensionale kristalline Schicht ausgebildet. Allgemein ist bekannt, dass sich Kristalle durch ihre regelmäßige Atomanordnung in allen drei Raumrichtungen auszeichnen. Die erfindungsgemäß bevorzugten Leiter weisen im Gegensatz dazu bevorzugt nur eine regelmäßige bzw. sich wiederholende Anordnung der Atome in zwei Raumrichtungen auf. Die physikalischen Eigenschaften von zweidimensionalen kristallinen Schichten weichen signifikant von der amorphen Form des gleichen Materials ab.

Für das Aufbringen der elektrisch leitenden Beschichtung können gängige Beschichtungsverfahren, wie z.B. Gasphasenabscheidungsverfahren (PVD, CVD) verwendet werden.

Erfindungsgemäß ist das Trägerelement von der Signalleitung ausgeschlossen. Das Trägerelement kann aus einem Kunststoffmaterial bestehen, wobei das Trägerelement bevorzugt im Spritzgussverfahren aus einem geeigneten thermoplastischen Polymermaterial an sich bekannter Art hergestellt wird. Durch das Spritzgussverfahren lassen sich direkt verwendbare Formteile in großer Stückzahl kostengünstig herstellen. Denkbar ist aber auch, dass das Trägerelement aus einem keramischen Werkstoff besteht.

Vorteilhafterweise kann das Trägerelement aus einem metallischen Werkstoff bestehen, der anodisiert wird. Durch das Anodisieren wird der metallische Trägerkörper, der sich zunächst selbst als Signalleiter eignet, elektrisch isoliert und damit von der Signalleitung ausgeschlossen. Bevorzugt wird durch das Anodisieren eine elektrisch isolierende Keramikschicht auf der Oberfläche des Trägerelementes erzeugt. Keramische Materialien sind in der Elektronik und Elektrotechnik allgemein bekannt. Durch ihre hohe mechanische Belastbarkeit und sehr geringe elektrische Leitfähigkeit sind sie als Isolatoren besonders geeignet. Für die Erzeugung der erfindungsgemäßen Keramikschicht eignen sich alle bekannten Verfahren.

Vorteilhafterweise besteht das Trägerelement aus Aluminium oder einer Aluminiumlegierung. Derart ausgebildete Trägerelemente können mit Werkzeugen hergestellt werden, die bereits für die Fertigung von Kontaktelementen im Einsatz sind. Hierdurch können Kosten eingespart werden. Eine kostengünstige Herstellung der erfindungsgemäßen Steckverbinder ist somit möglich. Aluminium eignet sich für die Anodisierung durch das Eloxal-Verfahren.

Ferner kann das Trägerelement aus Titan oder einer Titanlegierung bestehen. Durch die Verwendung von Titan weist der Signalleiter eine sehr hohe Festigkeit bei insgesamt geringem Gewicht auf. Damit lässt sich ein besonders robuster Steckverbinder realisieren, dessen Kontaktelemente widerstandsfähig gegen Verbiegen sind. Auch Trägerelemente aus Titan lassen sich mit Werkzeugen herstellen, die bereits für die Fertigung von Kontaktelementen im Einsatz sind.

Erfindungsgemäß handelt es sich bei der Schicht aus elektrisch leitendem Material um Kohlenstoff. Erfindungsgemäß besteht die Beschichtung alternativ aus Graphit. Graphit weist entlang seiner Kristallschicht eine besonders hohe Festigkeit und eine sehr gute elektrische Leitfähigkeit auf. Aufgrund der guten elektrischen Leitfähigkeit kann die leitende Masse gering gehalten werden. Wirbelströme werden vermieden.

Erfindungsgemäß wird zum Beschichten des Trägerelements zudem Graphen verwendet. Graphenflächenkristalle sind besonders steif und fest und weisen zudem eine sehr gute elektrische Leitfähigkeit auf. Graphenschichten können, ggf. als monoatomare oder nur wenige Atomlagen umfassende Schichten, extrem dünn hergestellt werden, so dass der Skin-Effekt eliminiert wird, wenn die Graphenschicht im Sinne der Erfindung den alleinigen elektrischen Signalleiter bildet. Die Graphenbeschichtung kann durch epitaktisches Wachstum auf dem Material des anodisierten Trägerelementes mittels Gasphasenabscheidung erfolgen.

Vorteilhafterweise wird die Kohlenstoffschicht durch Plasmabeschichtung des Trägerelementes erzeugt. Die Plasmabeschichtung bietet den Vorteil, dass hierdurch eine gute Haftung zum Substrat erreicht werden kann. Ferner wird eine hohe Gleichmäßigkeit der Schichtdicke und Struktur bewirkt und die Oberflächen- und Schichteigenschaften können in weiten Grenzen gezielt eingestellt werden. Gerade die Gleichmäßigkeit der Schichtdickte spielt im Hinblick auf einen Skin-Effekt, der erfindungsgemäß möglichst gering gehalten bzw. ganz vermieden werden soll, eine entscheidende Rolle. Raue Oberflächen wirken sich ungünstig auf den elektrischen Widerstand (Kontakt- und Leitungswiderstand) aus. Ferner sind derart hergestellten Schichten bei geringer Dicke lochfrei. Auch ist die Plasmabeschichtung unter ökologischen Aspekten vorteilhaft, denn es handelt sich um einen lösungsmittelfreien und trockenen Prozess, bei einem nur geringen Verbrauch von Chemikalien.

Gegenstand der Erfindung ist ferner, dass das Trägerelement mit Titannitrid beschichtet wird. Zusätzlich zur Funktion als Signaleiter sorgt die Titannitridschicht durch ihre Härte auch für eine hohe Festigkeit des Steckverbinders, wodurch der Steckverbinder insbesondere widerstandsfähiger gegen Verbiegen wird. Vorteilhaft an der Titannitridschicht ist zudem auch ihre hohe Kratzbeständigkeit. Hierdurch wird verhindert, dass durch die Benutzung bzw. während der Benutzung des Steckverbinders Vertiefungen in der sonst planen Oberfläche entstehen, die sich ungünstig auf den elektrischen Widerstand (Kontakt- und Leitungswiderstand) auswirken und zu einer Verschlechterung des Wirbelstromverhaltens führen würden. Ein langlebiger und qualitativ hochwertiger Steckverbinder wird somit geschaffen. Für das Aufbringen des Titannitrids können gängige Beschichtungsverfahren, wie z.B. das Gasphasenabscheidungsverfahren (CVD/PVD) oder auch die Plasmabeschichtung verwendet werden. Je nach verwendetem Beschichtungsverfahren kann so eine extrem dünne und gleichmäßige Titannitridschicht hergestellt werden, so dass der Skin-Effekt eliminiert wird.

Bei einer bevorzugten Ausgestaltung der Erfindung ist vorgesehen, dass auf die Beschichtung eine elektrisch leitende Schutzbeschichtung aufgebracht wird. Die Schutzbeschichtung schützt die darunterliegenden Schichten vor mechanischen und chemischen Einflüssen, wie beispielsweise Abrieb und/oder Sauerstoff.

Die Schutzbeschichtung enthält ein elektrisch leitendes Material. Die Schutzschicht kann z.B. aus Gold oder einem anderen elektrisch hinreichend gut leitfähigen Material bestehen.

Titannitrid ist besonders gut als Schutzbeschichtung geeignet. Das keramische Material ist ein Hartstoff und ein guter elektrischer Leiter. Weiterhin weist Titannitrid gute Gleiteigenschaften auf, was beim Zusammenstecken von elektrischen Steckverbindern von Vorteil ist. Die Verwendung von Titannitrid führt außerdem zu einem ansprechenden äußeren Erscheinungsbild des Steckverbinders, da eine glatte Titannitridschicht hochglänzend schwarz oder goldfarben ist oder Interferenzfarbeffekte zeigt.

Das erfindungsgemäße Kontaktelement ist wenigstens teilweise von einem Grundkörper des Steckverbinders umgossen bzw. umspritzt. Bevorzugt besteht der Grundkörper aus einem Kunststoff.

Ferner können die erfindungsgemäß hergestellten Kontaktelemente in bereits bekannte Steckverbindertypen integriert werden. Eine komplette Umstellung der vorhandenen Herstellungsprozesse ist somit nicht notwendig. Dadurch werden Kosten eingespart.

Die vorliegende Erfindung betrifft ferner einen elektrischen Steckverbinder nach unabhängigem Anspruch 8 definiert.

Die erfindungsgemäßen Steckverbinder sind vorzugsweise derart ausgebildet, dass keine Werkzeuge notwendig sind, um die Steckverbinder bzw. das Kontaktelement in eine entsprechende Buchse oder dergleichen zu stecken bzw. aus dieser wieder zu entfernen.

Ein derart ausgebildeter Steckverbinder weist aufgrund der stark reduzierten Masse des elektrisch leitenden Materials gegenüber dem Stand der Technik den Vorteil auf, dass er ein hervorragendes Wirbelstromverhalten aufweist, wodurch die Qualität der Signalübertragung verbessert werden kann. Da die leitenden Elemente des erfindungsgemäßen Steckverbinders nur einen sehr kleinen Querschnitt aufweisen, kann erfindungsgemäß auch der frequenzabhängige (nicht-lineare) Skin-Effekt fast vollständig ausgeschlossen werden.

Das Trägerelement kann aus einem Kunststoffmaterial bestehen und ist bevorzugt als Spritzgussteil ausgebildet. Durch das Spritzgussverfahren lassen sich direkt verwendbare Formteile in großer Stückzahl kostengünstig herstellen.

Denkbar ist ferner, dass das Trägerelement als Stanz-/Biegeteil ausgebildet ist. Das Trägerelement kann bevorzugt aus metallischem Flachmaterial, das anodisiert ist, hergestellt werden. Durch biegetechnische Verformung erhält es die für die Funktion erforderliche Form. Durch derart ausgebildete Trägerelemente werden Material und somit Kosten eingespart.

Das Kontaktelement ist zumindest teilweise in einen Grundkörper aus elektrisch isolierendem Material eingebettet oder an diesen angeformt. Der Grundkörper bildet die tragende Struktur des Steckverbinders. Der Grundkörper besteht bevorzugt aus einem Kunststoffmaterial. Um eine formschlüssige und feste Verbindung zwischen Kontaktelement und Grundkörper zu gewährleisten, kann das Kontaktelement Ausnehmungen aufweisen, in die der Isolierkörper eingreift.

Das Kontaktelement ist durch Umgießen in das Material des Grundkörpers eingebettet. Bevorzugt ist das Kontaktelement durch Spritzgießen in den Grundkörper eingebettet. Ein derart ausgebildeter Steckverbinder ist sowohl hinsichtlich seiner elektrischen Eigenschaften bei der Signalübertragung als auch hinsichtlich der Herstellungskosten optimiert.

Der erfindungsgemäße Steckverbinder kann beispielsweise ein Bananenstecker, ein Cinch-Stecker, ein XLR-Stecker, ein HDMI-Stecker, eine Polklemme oder ein Kabelschuh sein.

Ausführungsbeispiele der Erfindung sowie das technische Umfeld werden nachfolgend anhand der Zeichnungen näher erläutert. Die Erfindung ist nicht auf die gezeigten Ausführungsbeispiele beschränkt.

Es zeigen:
- Fig. 1: schematische Seitenansicht eines erfindungsgemäßen elektrischen Steckverbinders;
- Fig. 2: schematische Schnittdarstellung eines erfindungsgemäßen Kontaktelementes.

Figur 1 zeigt eine schematische Seitenansicht eines erfindungsgemäßen elektrischen Steckverbinders. Der elektrische Steckverbinder 1 ist als Winkelbananenstecker ausgebildet und umfasst einen Grundkörper 2 sowie ein an der Vorderseite des Grundkörpers 2 heraustretendes, im Wesentlichen zylindrisches Kontaktelement 3. Das Kontaktelement 3 ist teilweise in dem aus Kunststoff bestehenden Grundkörper 2 eingebettet. Das Kontaktelement 3 weist zumindest ein Trägerelement 4 auf, das mit einer elektrisch leitenden Schicht, die bevorzugt aus Graphen besteht, beschichtet ist, wobei die Beschichtung den alleinigen elektrischen Signalleiter bildet. Das Trägerelement 4 wird dabei aus einem metallischen Flachmaterial hergestellt, das durch biegetechnische Verformung die für die Funktion erforderliche Form, wie sie in Fig. 1 dargestellt ist, erhält. Das Trägerelement 4 ist ein Stanz-/Biegeteil aus Aluminium, das in einem Eloxal-Verfahren anodisiert und dann mit Graphen beschichtet wird. Bei dem Trägerelement 4 kann es sich aber auch um einen Körper aus Kunststoff handeln. Wesentlich ist, dass das Trägerelement 4 nicht elektrisch leitend ist, d.h. entweder aus elektrisch isolierenden Material besteht oder damit beschichtet ist. Es nimmt damit nicht an der elektrischen Signalübertragung teil und fungiert gleichsam nur als Blindkern.

Figur 2 zeigt eine schematische Schnittdarstellung des Kontaktelements 3. Das Trägerelement 4 besteht aus einem metallischen Werkstoff und ist von einer durch Eloxieren erzeugten Keramikschicht 5 umgeben. Durch die Keramikschicht 5 wird das Trägerelement 4 elektrisch isoliert. Die Keramikschicht 5 ist von einer elektrisch leitenden Schicht 6, bei der es sich bevorzugt um eine Kohlenstoffschicht handelt, überzogen, die erfindungsgemäß den alleinigen Signalleiter bildet. Die Beschichtung 6 weist dabei eine möglichst geringe Schichtdicke auf. Um das Kontaktelement 3 vor äußeren Einflüssen, wie Luft und Abrieb, zu schützen, weist das Kontaktelement 3 als äußere Schicht eine Schutzbeschichtung 7 aus Titannitrid auf.

## Patentansprüche

1. Verfahren zur Herstellung eines elektrischen Steckverbinders (1), mit den folgenden Schritten:
- Herstellung eines Kontaktelementes (3) durch Bereitstellen eines elektrisch nicht leitfähigen Trägerelementes (4) und Beschichten des Trägerelementes (4) mit einem elektrisch leitenden Material, wobei die erzeugte Beschichtung (6) den alleinigen elektrischen Signalleiter bildet, wobei die elektrisch leitende Beschichtung (6) eine Kohlenstoffschicht, eine Graphenschicht oder eine Graphitschicht ist oder die elektrisch leitende Beschichtung (6) aus Titannitrid besteht,
- Umgießen des Kontaktelementes (3) zur zumindest teilweisen Einbettung des Kontaktelementes (3) in einem Grundkörper (2) des Steckverbinders (1) aus elektrisch isolierendem Material.

2. Verfahren nach Anspruch 1, **dadurch gekennzeichnet, dass** das Trägerelement (4) aus Kunststoff besteht.

3. Verfahren nach Anspruch 1, **dadurch gekennzeichnet, dass** das Trägerelement (4) aus einem metallischen Werkstoff besteht und anodisiert ist, wodurch das Trägerelement (4) elektrisch isoliert wird.

4. Verfahren nach Anspruch 3, **dadurch gekennzeichnet, dass** das Trägerelement (4) aus Aluminium oder einer Aluminiumlegierung oder Titan oder einer Titanlegierung besteht.

5. Verfahren nach einem der vorangegangenen Ansprüche, **dadurch gekennzeichnet, dass** die Beschichtung (6) durch Plasmabeschichtung des Trägerelementes (4) erzeugt wird.

6. Verfahren nach einem der vorangegangenen Ansprüche, **dadurch gekennzeichnet, dass** auf die den alleinigen elektrischen Signalleiter bildende Beschichtung (6) eine elektrisch leitende Schutzbeschichtung (7) aufgebracht wird.

7. Verfahren nach Anspruch 6, **dadurch gekennzeichnet, dass** die Schutzbeschichtung (7) Titannitrid enthält.

8. Elektrischer Steckverbinder (1) mit einem Kontaktelement (3), wobei das Kontaktelement (3) ein elektrisch nicht leitfähiges Trägerelement (4) aufweist, das mit einem elektrisch leitenden Material beschichtet ist, wobei die Beschichtung (6) den alleinigen elektrischen Signalleiter bildet, wobei die elektrisch leitende Beschichtung (6) eine Kohlenstoffschicht, eine Graphenschicht oder Graphitschicht ist oder die elektrisch leitende Beschichtung (6) aus Titannitrid besteht, wobei das Kontaktelement (3) zumindest teilweise in einen Grundkörper (2) des elektrischer Steckverbinders (1) aus elektrisch isolierendem Material eingebettet oder an diesen angeformt ist.

9. Elektrischer Steckverbinder (1) nach Anspruch 8, **dadurch gekennzeichnet, dass** das Trägerelement (4) metallisch ist und an seiner Oberfläche eine elektrisch isolierende Keramikschicht (5) aufweist.

10. Elektrischer Steckverbinder (1) nach Anspruch 8, **dadurch gekennzeichnet, dass** das Trägerelement (4) aus Kunststoff besteht.

11. Elektrischer Steckverbinder (1) nach einem der Ansprüche 8 bis 10, **dadurch gekennzeichnet, dass** auf der den alleinigen elektrischen Signalleiter bildenden Beschichtung (6) eine elektrisch leitende Schutzbeschichtung angeordnet ist.

12. Elektrischer Steckverbinder (1) nach einem der Ansprüche 8 bis 11, **dadurch gekennzeichnet, dass** das Kontaktelement (3) nach dem Verfahren nach einem der Ansprüche 1 bis 7 hergestellt ist.

## Claims

1. Method for manufacturing an electrical plug connector (1), comprising the following steps:
- manufacture of a contact element (3) by providing an electrically non-conductive support element (4) and coating the support element (4) with an electrically conductive material, wherein the produced coating (6) forms the sole electrical signal conductor, wherein the electrically conductive coating (6) is a carbon layer, a graphene layer or a graphite layer or the electrically conductive coating (6) consists of titanium nitride,
- encapsulation of the contact element (3) for at least partial embedding of the contact element (3) in a base body (2) of the plug connector (1) made of electrically insulating material.

2. Method according to claim 1, **characterised in that** the support element (4) consists of plastic.

3. Method according to claim 1, **characterised in that** the support element (4) consists of a metal material and is anodised, whereby the support element (4) is electrically insulated.

4. Method according to claim 3, **characterised in that** the support element (4) consists of aluminium or an aluminium alloy or titanium or a titanium alloy.

5. Method according to any one of the preceding claims, **characterised in that** the coating (6) is produced by plasma coating of the support element (4).

6. Method according to any one of the preceding claims, **characterised in that** an electrically conductive protective coating (7) is applied to the coating (6) forming the sole electrical signal conductor.

7. Method according to claim 6, **characterised in that** the protective coating (7) contains titanium nitride.

8. Electrical plug connector (1) with a contact element (3), wherein the contact element (3) comprises an electrically non-conductive support element (4), which is coated with an electrically conductive material, wherein the coating (6) forms the sole electrical signal conductor, wherein the electrically conductive coating (6) is a carbon layer, a graphene layer or a graphite layer or the electrically conductive coating (6) consists of titanium nitride, wherein the contact element (3) is embedded at least partially into a base body (2) of the electrical plug connector (1) made of electrically insulating material or is moulded onto this.

9. Electrical plug connector (1) according to claim 8, **characterised in that** the support element (4) is metal and has an electrically insulating ceramic layer (5) on its surface.

10. Electrical plug connector (1) according to claim 8, **characterised in that** the support element (4) consists of plastic.

11. Electrical plug connector (1) according to any one of claims 8 to 10, **characterised in that** an electrically conductive protective coating is arranged on the coating (6) forming the sole electrical signal conductor.

12. Electrical plug connector (1) according to any one of claims 8 to 11, **characterised in that** the contact element (3) is manufactured according to the method according to any one of claims 1 to 7.

## Revendications

1. Procédé pour fabriquer un connecteur enfichable (1) électrique, avec les étapes suivantes :
- la fabrication d'un élément de contact (3) en fournissant un élément de support (4) non conducteur électriquement et en revêtant l'élément de support (4) d'un matériau électriquement conducteur, dans lequel le revêtement (6) produit forme le conducteur de signaux unique électrique, dans lequel le revêtement (6) électriquement conducteur est une couche de carbone, une couche de graphène ou une couche de graphite ou le revêtement (6) électriquement conducteur est constitué de nitrure de titane,
- le surmoulage de l'élément de contact (3) pour incorporer au moins en partie l'élément de contact (3) dans un corps de base (2) du connecteur enfichable (1) composé d'un matériau électriquement isolant.

2. Procédé selon la revendication 1, **caractérisé en ce que** l'élément de support (4) est constitué de matière plastique.

3. Procédé selon la revendication 1, **caractérisé en ce que** l'élément de support (4) est constitué d'un matériau métallique et est anodisé, ce qui permet d'isoler électriquement l'élément de support (4).

4. Procédé selon la revendication 3, **caractérisé en ce que** l'élément de support (4) est constitué d'aluminium ou d'un alliage d'aluminium ou de titane ou d'un alliage de titane.

5. Procédé selon l'une quelconque des revendications précédentes, **caractérisé en ce que** le revêtement (6) est produit par revêtement plasma de l'élément de support (4).

6. Procédé selon l'une quelconque des revendications précédentes, **caractérisé en ce qu'**un revêtement de protection (7) électriquement conducteur est appliqué sur le revêtement (6) formant les conducteurs de signaux électrique unique.

7. Procédé selon la revendication 6, **caractérisé en ce que** le revêtement de protection (7) contient du nitrure de titane.

8. Connecteur enfichable (1) électrique avec un élément de contact (3),
dans lequel
l'élément de contact (3) présente un élément de support (4) non conducteur électriquement, qui est revêtu d'un matériau électriquement conducteur, dans lequel le revêtement (6) forme le conducteur de signaux électrique unique, dans lequel le revêtement (6) électriquement conducteur est une couche de carbone, une couche de graphène ou une couche de graphite et le revêtement (6) électriquement conducteur est constitué de nitrure de titane, dans lequel l'élément de contact (3) est incorporé au moins en partie dans un corps de base (2) du connecteur enfichable (1) électrique composé d'un matériau électriquement isolant ou est formé sur celui-ci.

9. Connecteur enfichable (1) électrique selon la revendication 8, **caractérisé en ce que** l'élément de support (4) est métallique et présente sur sa surface une couche céramique (5) électriquement isolante.

10. Connecteur enfichable (1) électrique selon la revendication 8, **caractérisé en ce que** l'élément de support (4) est constitué de matière plastique.

11. Connecteur enfichable (1) électrique selon l'une quelconque des revendications 8 à 10, **caractérisé en ce qu'**un revêtement de protection électriquement conducteur est disposé sur le revêtement (6) formant le conducteur de signaux électrique unique.

12. Connecteur enfichable (1) électrique selon l'une quelconque des revendications 8 à 11, **caractérisé en ce que** l'élément de contact (3) est fabriqué selon le procédé selon l'une quelconque des revendications 1 à 7.
